# EUROPÄISCHE PATENTSCHRIFT

(11) **EP 1 660 395 B1**
(45) Veröffentlichungstag und Bekanntmachung des Hinweises auf die Patenterteilung: **13.05.2009**
(21) Anmeldenummer: 04766674.8
(22) Anmeldetag: 01.09.2004
(51) Int. Cl.: B65H 23/188, B41F 13/02

(54) **VERFAHREN ZUR REDUKTION VON PASSERFEHLERN AUF EINER IN EINER MEHRFARBENROLLENROTATIONSDRUCKMASCHINE DURCH EINEN DRUCKSPALT LAUFENDEN MATERIALBAHN UND VORRICHTUNGEN**
METHOD FOR REDUCING REGISTER ERRORS ON A WEB OF MATERIAL MOVING THROUGH THE PRINTING NIP OF A MULTICOLOR WEB-FED ROTARY PRESS AND CORRESPONDING DEVICES
PROCEDE POUR REDUIRE LES ERREURS DE REPERAGE SUR UNE BANDE DE MATIERE PASSANT AU NIVEAU DE LA LIGNE DE CONTACT DANS UNE ROTATIVE A BOBINES DE PLUSIEURS COULEURS ET DISPOSITIFS ASSOCIES

(30) Priorität: 01.09.2003 DE 10340569
(43) Veröffentlichungstag der Anmeldung: 31.05.2006
(73) Patentinhaber: Koenig & Bauer Aktiengesellschaft, 97080 Würzburg (DE)
(72) Erfinder: POTZKAI, Thomas, 67229 Gerolsheim (DE)
(86) Internationale Anmeldenummer: PCT/EP2004/051995
(87) Internationale Veröffentlichungsnummer: WO 2005/023690

(56) Entgegenhaltungen:
- EP-A- 0 659 585
- WO-A-99/40005
- DE-U- 20 309 301
- GB-A- 731 833
- GB-A- 1 059 559
- US-A- 5 419 242
- US-A- 5 553 542
- US-B1- 6 550 384

## Beschreibung

Die Erfindung betrifft Verfahren zur Reduktion von Passerfehlern auf einer in einer Mehrfarbenrollenrotationsdruckmaschine durch einen Druckspalt laufenden Materialbahn und Verwendung von Vorrichtungen gemäß dem Oberbegriff des Anspruchs 1, 3, 23 oder 24.

Passerfehler können beim standgerechten Drucken mehrerer Druckformen aufeinander auftreten, vor allem aber beim Farbdruck. Dabei durchläuft die Materialbahn mehrere Druckwerke, in denen sie mit jeweils verschiedenen Farben bedruckt wird. Werden diese Farben wegen schwankendem Elastizitätsmodul der Materialbahn, schwankendem Spannungsprofil der Materialbahn, wegen klimatischen Einflüssen oder wegen Fertigungstoleranzen der Druckformzylinder nicht in gewünschter Weise exakt übereinander gedruckt, spricht man von Passerfehlern.

Das Ausmaß eines Passerfehlers kann eine Funktion seiner Position in Breitenrichtung der Bahn sein. Stellt man sich diese Funktion als Taylorreihe entwickelt vor, so sieht man, dass der Passerfehler sich im Allgemeinen aus einem von der Position in Breitenrichtung unabhängigen Term 0. Ordnung, einem zur Position in Breitenrichtung linear proportionalen Term 1. Ordnung und Termen höherer Ordnung zusammensetzt. Der Term 0. Ordnung , d. h. ein Passerfehler über der gesamten Breite der Materialbahn in Transportrichtung der Materialbahn, kann insbesondere durch eine Anpassung der relativen Phasenlage der Druckzylinder korrigiert werden.

Die DE 199 60 649 A1 beschreibt eine Vorrichtung zur Korrektur der lateralen Position einer Bahn nach einem Trockner. Eine Korrektur eines Farbregisters ist nicht vorgesehen.

Fig. 1 der DE 86 10 958 U1 zeigt eine gekrümmte Breitstreckwalze.

Die DE 83 04 988 U1 offenbart eine Seitenkantensteuerung für eine Siebdruckmaschine, die mit einer schwenkbaren Walze arbeitet.

Die US 4 404 906 A zeigt eine Vorrichtung zur Kontrolle von Fan-Out mit einer gekrümmten Walze.

Die US 6 550 384 B1 beschreibt eine Vorrichtung zur Korrektur einer Breite einer Materialbahn, wobei einstellbare Verformungselemente von der Materialbahn umschlungen sind.

Die US 5 553 542 A offenbart ein System zur Breitenregelung einer Materialbahn mittels Sensoren und Verformungselementen.

Aus der EP 0 659 585 A1 ist ein Gummituch mit variierendem Profil zur Reduzierung von Faltenbildung bekannt.

Durch die WO 99/40005 A1 ist eine Leitwalze zum komenpensieren von Laufstörungen bekannt. Die Leitwalze weist im Bereich ihrer Enden durchmesserveränderbare Aufweitelemente auf.

Die DE 203 09 301 U1 zeigt eine Breitstreckenwalze, wobei die Krümmung des Ballens einstellbar ist.

Der Erfindung liegt die Aufgabe zugrunde, Verfahren zur Reduktion von Passerfehlern auf einer in einer Mehrfarbenrollenrotationsdruckmaschine durch einen Druckspalt laufenden Materialbahn und Verwendung von Vorrichtungen zu schaffen.

Die Aufgabe wird erfindungsgemäß durch die Merkmale des Anspruchs 1, 3, 23 oder 24 gelöst.

Mit der Erfindung werden Passerfehler in Laufrichtung der Materialbahn reduziert.

Die mit der Erfindung erzielbaren Vorteile bestehen insbesondere darin, dass mit dem

Verfahren sich zweite oder höhere Ordnungen des Passerfehlers, d. h. ein Passerfehler, der relativ zu den beiden Seiten der Materialbahn, insbesondere in der Mitte der Materialbahn auftritt, reduzieren lassen, was mit den bekannten Verfahren nicht möglich.

Ebenso kann mit dieser Erfindung der Passer über die gesamte Breite als S-Linie gesteuert werden, d. h. auf einer Seite kann der Passer in Laufrichtung vorgenommen werden, in der Bahnmitte (z. B. Lagerstelle) in Nulllage bleiben und auf der anderen Maschinenseite gegen die Laufrichtung zurückgenommen werden. Diese Funktion kann auch gegenläufig ausgeführt werden.

Im Vergleich zu den bekannten Verfahren ist die Erfindung wesentlich einfacher auszuführen. Insbesondere im Vergleich mit den Verfahren, bei denen der Elastizitätsmodul der Materialbahn beeinflusst wird, läßt sich das erfindungsgemäße Verfahren wesentlich exakter steuern, so dass sich Passerfehler gezielter und schneller reduzieren lassen.

Vorteilhafterweise wird zusätzlich ein Term nullter Ordnung des Passerfehlers auf bekannte Weise durch Anpassung einer relativen Phasenlage des Druckspalts reduziert. Ebenso vorteilhaft wird ein Term erster Ordnung des Passerfehlers, d. h. ein Passerfehler, der auf einer Seite der Materialbahn relativ zur anderen Seite der Materialbahn auftritt, auf bekannte Weise durch Schwenken der Walze, so dass eine Achse der Walze mit dem Druckspalt einen Winkel bildet, reduziert.

Dabei läßt sich beim Verfahren der Passerfehler erfassen und die Krümmung der Walze einstellen, während die Materialbahn läuft. Es wird dadurch Zeit gespart, da ein Abschalten und wieder Anlaufenlassen der Materialbahn, wie es z.B. bei krümmbaren Breitstreckwalzen, die bei stillstehender Materialbahn gekrümmt und in einen Weg der Materialbahn geschoben werden, üblich ist, in der Regel sehr zeitraubend ist.

Herkömmlicherweise wird der Passerfehler jeweils in entgegengesetzten Randbereichen der bedruckten Materialbahn erfasst und durch Verschieben bzw. Schwenken der vor dem Druckspalt liegenden Walze kompensiert. Um unkompensierte Terme zweiter oder höherer Ordnung des Passerfehlers zu erfassen; sollte darüber hinaus auch in einem mittleren Bereich der Bahn der Passerfehler gemesser werden.

Ganz besonders bevorzugt wird eine Markierung auf der Materialbahn gedruckt, um den Passerfehler leichter erfassen zu können.

Zur Ausführung des Verfahrens eignet sich eine bahnverarbeitende Vorrichtung mit einem Druckspalt, durch den im Betrieb der Vorrichtung eine zu verarbeitende laufende Materialbahn hindurchtritt, einer eingangsseitig vom Druckspalt angeordneten krümmbaren und im Betrieb der Vorrichtung von der Materialbahn wenigstens teilweise umschlungenen Walze, wenigstens einem Stellglied zum Einstellen einer Krümmung der krümmbaren Walze, wenigstens einem ausgangsseitig vom Druckspalt bzw. an Einlauf eines nachfolgenden Druckspaltes angeordneter Sensor zum Erfassen eines Passerfehlers auf der Materialbahn und einer mit dem Sensor verbundenen Auswerteeinheit, die mit dem Stellglied verbunden ist, um in Abhängigkeit vom erfassten Passerfehler eine Änderung der Krümmung der krümmbaren Walze zu veranlassen und dadurch den Passerfehler zu reduzieren.

Vorzugsweise umfasst die krümmbare Walze eine Achse und einen Mantel, wobei der Mantel um die Achse drehbar ist. Dabei kann der Mantel z. B. mittig von der Achse und an seinen Enden von einem Gestell abgestützt sein, und das Stellglied kann einerseits am Gestell abgestützt sein und andererseits an der Achse angreifen. Das Stellglied kann aber auch innerhalb der Walze zwischen Achse und Mantel angeordnet sein und einerseits an der Achse und andererseits am Mantel angreifen. Auch ist es unmöglich die Enden des Mantels mittels eines Stellgliedes relativ zur Achse zu verlagern, so dass der mittlere Bereich annähernd ortsfest bleibt und die Enden bewegt werden. In allen Fällen bewirkt das Stellglied eine Verbiegung von Achse und Mantel gegeneinander, so dass der Mantel von außen betrachtet eine gekrümmte Form annimmt.

Die krümmbare Walze kann vorteilhaft zweiseitig in einem Gestell gelagert sein, wobei ein Ende der Walze unabhängig von dem anderen verstellbar ist. Dies kann beispielsweise dadurch erreicht werden, dass die krümmbare Walze auf wenigstens einer Seite in einem Exzenterlager im Gestell gelagert ist. Eine solche Lagerung der krümmbaren Walze ermöglicht ein vereinfachtes Schwenken der krümmbaren Walze zur Reduktion von Termen erster Ordnung der Passerfehler derart, dass eine Achse der Walze mit dem Druckspalt einen Winkel bildet.

Ganz besonders bevorzugt ist eine bezüglich einer Laufrichtung der Materialbahn vor der krümmbaren Walze angeordnete Umlenkwalze vorhanden, die zur Einstellung einer Umschlingung der krümmbaren Walze durch die Materialbahn auf verschiedenen Positionen im Gestell lagerbar ist. Dies ist besonders bei solchen krümmbaren Walzen von Vorteil, die eine Achse und einen drehbaren Mantel umfassen, da sich solche Walzen durch eine erhöhte innere Lagerreibung auszeichnen. Indem mittels der Umlenkwalze eine Umschlingung und mit ihr eine Krafteinleitung in die krümmbare Walze eingestellt wird, kann dieser höheren Lagerrreibung Rechnung getragen werden. Dies macht die Vorrichtung zudem flexibel für unterschiedliche Papiersörten, für welche ein jeweils idealer Umschlingungswinkel der krümmbaren Walze eingestellt werden kann.

Der Sensor ist bevorzugt in einem mittleren Bereich der Materialbahn angeordnet, um dort auftretende Passerfehler zu erfassen. Dabei ist ganz besonders bevorzugt wenigstens ein weiterer Sensor zur Erfassung von Passerfehlern in einem Randbereich der Materialbahn vorhanden.

Wie oben bereits erwähnt, handelt es sich bei der bahnverarbeitenden Vorrichtung besonders bevorzugt um eine Rotationstiefdruckmaschine.

Ausführungsbeispiele der Erfindung sind in den Zeichnungen dargestellt und werden im folgenden näher beschrieben.

Es zeigen:
- Fig. 1: eine schematische Seitenansicht eines Druckwerks einer Rotationstiefdruckmaschine;
- Fig. 2: einen vereinfachten Querschnitt durch eine erste Ausführung der krümmbaren Walze;
- Fig. 3: eine schematische Seitenansicht eines Lagers der krümmbaren Walze aus Fig.2;
- Fig. 4: eine Draufsicht auf einen Teil der Rotationstiefdruckmaschine mit schräg zur Materialbahn verschwenkter krümmbarer Walze;
- Fig. 5: einen Teil der Rotationstiefdruckmaschine aus Fig. 1 mit schwach gekrümmter krümmbarer Walze;
- Fig. 6: einen Teil der Rotationstiefdruckmaschine aus Fig. 1 mit stark gekrümmter krümmbarer Walze;
- Fig. 7: einen vereinfachten Querschnitt durch eine zweite Ausführung der krümmbaren Walze;
- Fig. 8: Auswirkungen von verschiedenen Durchbiegungen der Walze auf eine Bildelemente aufweisende Materialbahn;
- Fig. 9: Auswirkungen von verschiedenen Positionen verschiedener Bereiche der Walze auf eine Bildelemente aufweisende Materialbahn;
- Fig. 10: schematische Darstellung von Vorrichtungen zum Einstellen des Passers mit mehreren Verformungselementen.

Ein Druckwerk einer Rotationstiefdruckmaschine ist in Fig. 1 vereinfacht in Seitenansicht dargestellt. Dabei sind ein bekannter Formzylinder 01 sowie ein bekannter Gegendruckzylinder 02 in einem nicht gezeigten Gestell gelagert und derart aneinander angestellt, dass sie einen Druckspalt 03 bilden. Durch den Druckspalt 03 ist als Materialbahn 04 eine laufende Papierbahn 04 geführt. Pfeile verdeutlichen die Laufrichtung der Papierbahn 04, sowie die Rotationsrichtungen des Formzylinders 01 und des Gegendruckzylinders 02. Eingangsseitig vor dem Druckspalt 03 ist eine krümmbare Walze 06, z. B. Bahnleitwalze (keine Druckfarbe übertragend), angeordnet, bei der es sich um eine Durchdrückwalze 06 handelt. Die Walze 06 wird von der Papierbahn 04 zumindest teilweise in einem Umschlingungswinkel α umschlungen. Bezüglich der Laufrichtung der Papierbahn 04 ist vor der Walze 06 eine Umlenkwalze 07 im Gestell gelagert. Die Umlenkwalze 07 ist auf verschiedene Positionen im Gestell verschiebbar, was in der Fig. 1 durch einen gestrichelten Doppelpfeil angedeutet ist. Je nach Position der Umlenkwalze 07 ändert sich die Umschlingung der Walze 06. Die Walze 06 umfasst eine im Gestell gelagerte Achse 08, sowie einen um die Achse 08 drehbar gelagerten Mantel 09. Bei der gezeigten Ausführung der Walze 06 wirkt auf jeden Endabschnitt der Achse 08 jeweils ein mit einer Auswerteeinheit 12 verbundenes und von dieser angesteuertes Stellglied 11 ein. Auch ist es möglich auf jeden Endabschnitt des Mantels 09 ein Stellglied 11 wirken zu lassen. Die Stellglieder 11 können beispielsweise elektrisch, pneumatisch oder hydraulisch betrieben werden. Es ist auch möglich, auf nur einer Seite der Walze 06 ein Stellglied 11 vorzusehen. Bei der Auswerteeinheit 12 kann es sich um eine Steuerschaltung bzw. um einen Mikrocomputer handeln. Mit der Auswerteeinheit 12 ist ferner eine Mehrzahl von Sensoren 13; 23 verbunden, die ausgangsseitig vom Druckspalt 03 angeordnet und auf die beiden Ränder (Sensoren 23, siehe Fig. 4) sowie einen mittleren Bereich (Sensor 13) der Papierbahn 04 ausgerichtet sind.

In Fig. 2 ist die im Gestell 19 gelagerte Walze 06 aus Fig. 1 im Längsschnitt gezeigt, während Fig. 3 die Lagerung der Walze 06 im Gestell 19 aus seitlicher Sicht darstellt. Wie in Fig. 2 zu sehen ist, handelt es sich bei dem Mantel 09 um einen hohlzylindrischen Mantel 09, der um eine Achse 08 drehbar ist. In einem mittleren Bereich ist der Mantel 09 über ein oder mehrere zwischen ihm und der Achse 08 eingefügte Lager 17, z. B. Wälzlager 17 unterstützt. Die Achse 08 umfasst zwei entgegengesetzte, durch den Mantel 09 hindurch verlängerte Endabschnitte 14. Der Mantel 09 ist an beiden Enden mittels Lager 16, z. B. Wälzlager 16 in jeweils einem Exzenterlager 22 drehbar gehalten. Beide Exzenterlager 22 können von der Auswerteeinheit 12 mit Hilfe eines (nicht dargestellten) Drehstellers geschwenkt werden. Jedes Stellglied 11 greift einerseits an jeweils einem der Endabschnitte 14 und andererseits über das entsprechende Exzenterlager 22 am Gestell 19 an.

Im Betrieb der Rotationstiefdruckmaschine durchläuft die Papierbahn 04 das Druckwerk auf dem in Fig. 1 gezeigten Weg. Um innere Lagerreibungen der Walze 06 in Folge der Drehung des Mantels 09 um die Achse 08 zu überwinden, ist die Umlenkwalze 07 auf einer derartigen Position im Gestell 19 gelagert, dass die Umschlingung der Walze 06 durch die Papierbahn 04 ausreichend Kraft zur Überwindung der Lagerreibungen in die Walze 06 einfliessen lässt. Beim Durchlaufen des Druckspalts 03 wird die Papierbahn 04 durch den Formzylinder 01 bedruckt. Dabei werden auf der Papierbahn 04 zusätzliche Markierungen, sogenannte Miniaturpunkt- oder Passermarken, mitgedruckt. Anstelle dieser zusätzlichen Passermarken können auch Bildelemente des eigentlichen Druckbildes verwendet werden. Unter Passermarken werden sowohl zusätzliche Passermarken als auch vorhandene Bildelemente des eigentlichen Druckbildes verstanden, z. B. Teile des einzelnen Farbauszuges des Druckbildes. Diese Passermarken und/oder Bildelemente werden von den Sensoren 13; 23 erfasst. Es kann auch ein Sensor 13; 23 mehrere Passermerkmale oder Bildelemente erfassen. Ein auftretender Passerfehler kann anhand dieser Markierungen von den Sensoren 13, 23 besonders leicht erkannt und vermessen werden. Das Ergebnis dieser Erfassung wird von den Sensoren 13; 23 an die Auswerteeinheit 12 übergeben. Je nach Größe des Passerfehlers gibt die Auswerteeinheit 12 anschließend jeweils ein Stellsignal an die Stellglieder 11 sowie die Drehsteller der Exzenterlager 22 aus.

Fig. 4 zeigt eine Draufsicht auf den Gegendruckzylinder 02 und die Walze 06 mit unterschiedlich starken Verschwenkungen an den beiden Enden der Walze 06, die im Gestell 19 gelagert sind, und die durch den von dem Gegendruckzylinder 02 verdeckten und daher gestrichelt gezeichneten Druckspalt 03 geführte, die Walze 06 in der dargestellten Perspektive von unten umschlingende Papierbahn 04. Ausgangsseitig vom verdeckten Druckspalt 03 ist ein Sensor 13 auf einen mittleren Bereich der Papierbahn 04 ausgerichtet, um einen in diesem Bereich auftretenden Passerfehler zu erfassen. Darüber hinaus sind weitere Sensoren 23 in Randbereichen der Papierbahn 04 angeordnet. Alle Sensoren 13; 23 sind mit der in Fig. 4 nicht gezeigten Auswerteeinheit 12 verbunden.

Wenn die an die Drehsteller der Exzenterlager 22 gesendeten Stellsignale bei zunächst gleich starken Verschinienkungen an den beiden Endabschnitten 14 der Walze 06 gleich sind, werden beide Exzenterlager 22 um einen gleichen Betrag in gleicher Richtung geschwenkt, um dadurch einen Term nullter Ordnung des Passerfehlers zu reduzieren (Fig. 9). Differenzen in den an die Drehsteller gesendeten Stellsignalen führen zu den in Fig. 4 gezeigten unterschiedlich starken Verschwenkungen an den beiden Endabschnitten 14 der Walze 06, so dass eine Achse 21 der Walze 06 und der Druckspalt 03 einen Winkel bilden, und ermöglichen eine Kompensation der ersten Ordnung des Passerfehlers, der vor allem in den Randbereichen der Papierbahn 04 durch die Sensoren 23 erfasst wird (Fig. 9).

Die Terme zweiter Ordnung des Passerfehlers werden insbesondere vom mittleren Sensor 13 erfasst und durch eine Krümmung der Walze 06 reduziert. Um die Walze 06 zu krümmen, drücken die Stellglieder 11 mit einer Kraft auf die verlängerten Endabschnitte 14 der Achse 08 und üben dadurch eine Kraft auf die Achse 08 aus. Diese Kraft wird über die Wälzlager 17 auf den Mantel 09 übertragen, der sich hierdurch verbiegt. Die Wälzlager 17 stellen sicher, dass trotz der erheblichen Druck und Verformungskräfte der Mantel 09 leicht drehbar bleibt. Sie sind vorzugsweise als Zylinderrollenlager 17 ausgebildet, um ein Verkanten des Mantels 09 an der Achse 08, das die Drehbarkeit beeinträchtigen könnte, zu verhindern. In Folge der Verkrümmung der Walze 06 haben in einem mittleren Bereich der Papierbahn 04 befindliche Punkte längere Wege von der Walze 06 zum Druckspalt 03 zurückzulegen, als Punkte in den Randbereichen der Papierbahn 04. Dies ist in den Fig. 5 und 6 verdeutlicht.

In den Fig. 5 und 6 sind der durch den Formzylinder 01 und den Gegendruckzylinder 02 gebildete Druckspalt 03, die Walze 06 und die durch den Druckspalt 03 geführte und die Walze 06 umschlingende Papierbahn 04 für verschiedene Krümmungen der Walze 06 dargestellt. Die Walze 06 ist im Abstand a vom Druckspalt 03 angeordnet. In Fig. 5 ist die Walze 06 schwächer gekrümmt, in Fig. 6 ist sie stärker gekrümmt. Zur Verdeutlichung der Situation sind die Krümmungen der Walze 06 in den Figuren stark übertrieben. In Fig. 5 ist mit h ein Abstand des höchsten Punktes zum niedrigsten Punkt des Ballens der Walze 06 bezeichnet. Die Größe h stellt somit ein Maß für die Krümmung h der Walze 06 dar.

Vorzugsweise verläuft die Richtung der Krümmung in der Nähe (d. h. +/- 25°, insbesondere +/-10°) der Richtung der Winkelhalbierenden des Umschlingmgswinkels (α beträgt mindestens 45°, besser mindestens 90°, aber vorzugsweise zwischen 95° und 115°).

Wegen der Krümmung der Walze 06 wird die Papierbahn 04 durch die Walze 06 zur Mitte hin ausgebeult. Daraus resultiert in Fig. 5 für mittlere Punkte der Papierbahn 04 eine Weglänge I von der Walze 06 zum Druckspalt 03. Diese Weglänge I ist größer als der Abstand a, der von den am Rand befindlichen Punkten der Papierbahn 04 von der Walze 06 zum Druckspalt 03 zurückgelegt werden muss. Je näher ein Punkt der Mitte der Papierbahn 4 ist, um so später kommt er daher beim Druckspalt 03 an.

Wird die Walze 06 wie in Fig. 6 gezeigt stärker verkrümmt, dann vergrößert sich die Krümmung h auf h'. Es vergrößert sich für mittige Punkte auf der Papierbahn 04 auch die Weglänge I auf die Weglänge I'. Bei stärkerer Krümmung h' der Walze 06 kommen die mittigen Punkte daher noch später im Druckspalt 03 an als Punkte im Randbereich der Papierbahn 04. Somit lässt sich über eine Einstellung der Krümmung h; h' der Walze 06 einstellen, um wieviel mittige Punkte der Papierbahn 04 später im Druckspalt 03 ankommen als im Randbereich der Papierbahn 04 befindliche Punkte. Alternativ kommen die äußeren Punke früher als die mittigen Punkte an In Laufrichtung der Materlalbahn 04. Dies erlaubt es, Terme zweiter oder höherer Ordnung des Passerfehlers gezielt zu reduzieren.

Ebenso ist es möglich auf Antriebsseite eine Verstellung h / h', in der Maschinenmitte eine Verstellung 0 und auf der Bedienungsseite der Maschine eine Verstellung h / h' in entgegengesetzter Richung einzustellen. Somit kann die Drucklinie über die Maschinenbreite als S-Linie ausgeführt werden.

In Fig. 7 ist eine alternative Ausgestaltung der Walze 06 dargestellt. Auch diese Walze 06 umfasst eine hohle Achse 08 und einen um diese Achse 08 drehbaren elastischen Mantel 09. Bei dieser Ausführung sind jedoch Stellglieder 18 innerhalb der Walze 06 an der Achse 08 angeordnet. Die Stellglieder 18 umfassen Wälzlager 17, mit denen sie von innen gegen den Mantel 09 drücken und diesen somit verbiegen. Dabei stellen die Wälzlager 17 sicher, dass der Mantel 09 möglichst reibungsfrei auf den Stellgliedern 18 abrollen kann.

Bei einer weiterführenden Ausgestaltung der in Fig. 5 gezeigten Walze 06 sind diametral zu den gezeigten Stellgliedern 18 zweite Stellglieder 18 an der Achse 08 vorgesehen. Die Stellgleider 18 können einzeln oder gruppenweise angesteuert werden. So ist es möglich, durch gruppenweises Ansteuern der Stellglieder 18 die Walze 06 auf eine grob S-förmige Form zu verbiegen. Zusätzlich oder alternativ zu den zweiten Stellgliedern 18 können auch dritte Stellglieder 18 an der Achse 08 vorgesehen werden, die in einer zur Wirkungslinie der gezeigten Stellglieder 18 senkrechten Richtung oder in einer Richtung, die mit der Wirkungslinie der gezeigten Stellglieder 18 einen beliebigen Winkel bildet, wirken. Eine darart ausgestaltete Walze 06 läßt sich sogar zu einer in Längsrichtung der Walze 06 beliebigen gewundenen Form verbiegen.

Auf einer Materialbahn 04 sind, wie in Figuren 8 oder 9 dargestellt, mehrere Bildelemente aufgedruckt. Vorzugsweise sind In axialer Richtung mehrere erste Bildelemente nebeneinander in einem ersten Druckwerk und korrespondierende zweite Bildelemente in einem zweiten Druckwerk aufgedruckt. Die dargestellte Walze 06, insbesondere Bahnleitwalze 06, gehört zu dem zweiten Druckwerk. Durch Durchbiegung der Walze 06 insbesondere senkrecht zur Laufrichtung der Materialbahn 04 werden die Bildelemente des zweiten Druckwerks relativ zu den Bildelementen des ersten Druckwerks entgegen bzw. in Laufrichtung verschoben.

Entsprechend der Durchbiegung wird die Position der mittleren Bildelemente relativ zu der Position der beiden äußeren Bildelemente verändert. In einem anderen, nicht dargestellten Beispiel weist die Materialbahn 04 mindestens vier Gruppen von Bildelementen auf, die jeweils von einem Druckwerk aufgedruckt werden. Mindestens drei dieser mindestens vier Druckwerke ist jeweils eine durchbiegbare Walze 06 zugeordnet. Die Auswertung dieser Gruppe von Bildelementen kann von mindestens einem Sensor 13; 23 erfolgen, der mindestens jeweils ein Bildelement der mindestens vier Druckwerke auswertet. In Abhängigkeit der Signale oder des Signals eines Sensors 13; 23 werden Stellelemente für die Durchbiegung von mindestens drei Walzen 06 betätigt.

Anstelle einer durchgehenden Walze kann auch eine Walze mit einzelnen Ballenabschnitten 26 oder von einer gekrümmten, z. B. radförmigen Verformungselementen 26 die zueinander verstellt werden können, verwendet werden (Fig. 10).

Auch ist eine Verformung berührungslos, insbesondere mittels Druckluft, z. B. durch Einstellung der Luftmenge und/oder des Luftdruckes oder durch eine Abstandsversänderung einer Luftaustrittsöffnung möglich.

Die Verformung der Materialbahn 04 infolge der krümmbaren Walzen 06 oder Verformungslementen 26 erfolgt am Ort der Verformung senkrecht zur Laufebene der Materialbahn 04.

Die Walze 06 ist in einer Richtung verformbar, die in einem Bereich von +/- 25°, insbesondere von +/-10 zu einer Winkelhalbierenden des Umachlagswinkels α liegt.

Die Verformung der Materialbahn 04 mittels der Walze 06 oder Verformungselementen 26 erfolgt vorzugsweise in keinem Druckspalt 03.

Zusätzlich zu der Einstellung des Passers in Laufrichtung der Materialbahn (04) kann eine Einstellung des Passers quer zur Laufrichtung (z. B. Temperaturänderung, insbesondere Erhöhung bewirkt Schrumpfen in einem Trockner zwischen zwei Druckspalten und/oder Einbringen von Feuchtigkeit z.B. mittels gesättigtem Wasserdampf, zur Verbreiterung der Bahn) erfolgen.Vorzugsweise erfolgt zuerst eine Regelung /Einstellung des Passers in Laufrichtung und dann eine Regelung/Einstellung des Passers quer zur Laufrichtung der Bahn.

### Bezugszeichenliste

- 01: Formzylinder
- 02: Gegendruckzylinder
- 03: Druckspalt
- 04: Materialbahn, Papierbahn
- 05: -
- 06: Walze, Durchdrückwalze, Bahnleitwalze
- 07: Umlenkwalze
- 08: Achse
- 09: Mantel
- 10: -
- 11: Stellglied
- 12: Auswerteeinheit
- 13: Sensor
- 14: Endabschnitt
- 15: -
- 16: Lager, Wälzlager
- 17: Lager, Wälzlager, Zylinderrollenlager
- 18: Stellglied
- 19: Gestell
- 20: -
- 21: Achse
- 22: Exzenterlager
- 23: Sensor
- 24: -
- 25: -
- 26: Verformungselement
- 27: Richtung

- a: Abstand

- h: Krümmung, Verstellung
- h': Krümmung, Verstellung

- I: Weglänge
- I': Weglänge

- α: Umschlingungswinkel

## Patentansprüche

1. Verfahren zur Reduktion von Passerfehlern auf einer in einer Mehrfarbenrollenrotationsdruckmaschine durch einen Druckspalt (03) laufenden Materialbahn (04) mit den Schritten: Einstellen einer Verformung zwischen einem zwischen beiden Seitenkanten der Materialbahn (04) liegenden Bereich der Materialbahn (04) und von in der Nähe der Seitenkanten liegenden Bereichen der Materialbahn (04) relativ zueinander in Richtung senkrecht zu einer Laufebene der Materialbahn (04) in Abhängigkeit eines in Laufrichtung der Materialbahn (04) auftretenden Passerfehlers, und dass die Krümmung (h; h') der Verformung derart eingestellt wird, so dass ein Passerfehler in der Mitte der Materialbahn (04) in Bezug relativ zu mindestens einer Seite der Materialbahn (04) in Laufrichtung der Materialbahn (04) verändert wird.

2. Verfahren nach Anspruch 1, **dadurch gekennzeichnet, dass** das Einstellen der Verformung durch das Einstellen einer Relativlage von mindestens zwei seitenkantennahen Verformungselementen (26) und mindestens einem dazwischen liegenden Verformungselement (26) in Abhängigkeit eines in Laufrichtung auftretenden Passerfehlers erfolgt.

3. Verfahren zur Reduktion von Passerfehlern auf einer in einer Mehrfarbenrollenrotationsdruckmaschine durch einen Druckspalt (03) laufenden Materialbahn (04) mit den Schritten: Einstellen einer Krümmung (h; h') einer krümmbaren und von der Materialbahn (04) wenigstens teilweise in einem Umschlingungswinkel (α) umschlungenen Walze (06) in Abhängigkeit eines in Laufrichtung der Materialbahn (04) auftretenden Passerfehlers.

4. Verfahren nach Anspruch 3, **dadurch gekennzeichnet, dass** das Einstellen mit der eingangsseitig vor dem Druckspalt (03) angeordneten Walze (06) erfolgt.

5. Verfahren nach Anspruch 1 oder 3, **dadurch gekennzeichnet, dass** ein ausgangsseitig nach dem Druckspalt (03) auf der Materialbahn (04) auftretender Passerfehler erfasst wird.

6. Verfahren nach Anspruch 3, **dadurch gekennzeichnet, dass** die Krümmung (h; h') der Verformung derart eingestellt wird, so dass ein Passerfehler in der Mitte der Materialbahn (04) in Bezug relativ zu mindestens einer Seite der Materialbahn (04) in Laufrichtung der Materialbahn (04) verändert wird.

7. Verfahren nach Anspruch 1, 2 oder 3, **dadurch gekennzeichnet, dass** die Krümmung (h; h') derart eingestellt wird, so dass ein Passerfehler im Bereich mindestens einer Seite der Materialbahn (04) relativ zu einem Bereich in der Mitte der Materialbahn (04) in Laufrichtung der Materialbahn (04) verändert wird.

8. Verfahren nach Anspruch 3, **dadurch gekennzeichnet, dass** zusätzlich ein Verschieben der Walze (06) zur Änderung einer Länge der Bahnlaufstrecke erfolgt.

9. Verfahren nach Anspruch 3, **dadurch gekennzeichnet, dass** zusätzlich ein Schwenken der Walze (06) erfolgt.

10. Verfahren nach einem der vorhergehenden Ansprüche, **dadurch gekennzeichnet, dass** der Passerfehler auf der laufenden Materialbahn (04) erfasst wird.

11. Verfahren nach einem der vorhergehenden Ansprüche, **dadurch gekennzeichnet, dass** die Krümmung (h; h') der Walze (06) oder Verformung eingestellt wird, während die Materialbahn (04) läuft.

12. Verfahren nach Anspruch 6 oder 7, **dadurch gekennzeichnet, dass** der Passerfehler relativ zu beiden Seiten der Materialbahn (04) verändert wird.

13. Verfahren nach Anspruch 3, **dadurch gekennzeichnet, dass** die Krümmung (h; h') der Walze (06) konvex oder konkav erfolgt.

14. Verfahren nach Anspruch 3, **dadurch gekennzeichnet, dass** die Krümmung (h; h') der Walze (06) S-förmig erfolgt.

15. Verfahren nach einem der vorhergehenden Ansprüche, **dadurch gekennzeichnet, dass** der Passerfehler in einem mittleren Bereich der Materialbahn (04) erfasst wird.

16. Verfahren nach einem der vorhergehenden Ansprüche, **dadurch gekennzeichnet, dass** der Passerfehler in einem Randbereich der Materialbahn (04) erfasst wird.

17. Verfahren nach einem der vorhergehenden Ansprüche, **dadurch gekennzeichnet, dass** eine Markierung auf die Materialbahn (04) gedruckt wird, an der der Passerfehler erfasst wird.

18. Verfahren nach Anspruch 1, **dadurch gekennzeichnet, das** die Verformung mittels Kontaktelementen erfolgt.

19. Verfahren nach Anspruch 1, **dadurch gekennzeichnet, dass** die Verformung mittels Druckluft erfolgt.

20. Verfahren nach Anspruch 19, **dadurch gekennzeichnet, dass** die Verformung durch eine auf die Materialbahn (04) wirkende Luftmenge und/oder Luftdruck eingestellt wird.

21. Verfahren nach Anspruch 19, **dadurch gekennzeichnet, dass** die Verformung durch eine Abstandsveränderung einer Luftaustrittsöffnung zur Materialbahn (04) eingestellt wird.

22. Verfahren nach Anspruch 3, **dadurch gekennzeichnet, dass** die Walze (06) in einer Richtung verformt wird, die in einem Bereich von +/- 25°, insbesondere von +/- 10°, zu einer Winkelhalbierenden des Umschlingungswinkels (α) liegt.

23. Verwendung einer Vorrichtung in einer Mehrfarbenrollenrotationsdruckmaschine, wobei mindestens zwei Druckwerke der Mehrfarbenrollenrotationsdruckmaschine in Druckspalten (03) eine Materialbahn (04) bedruckend angeordnet sind, wobei eine eingangsseitig von einem der Druckwerke angeordnete krümmbare und im Betrieb des Druckwerkes von der Materialbahn (04) zumindest teilweise in einem Umschlingungswinkel (α) umschlungene Walze (06) Passerfehler reduzierend angeordnet ist, wobei wenigstens ein Stellglied (11; 18) zum Einstellen einer Krümmung (h; h') der krümmbaren Walze (06) angeordnet ist, **dadurch gekennzeichnet, dass** die Krümmung der Walze (06) in Abhängigkeit eines in Laufrichtung der Materialbahn (04) auftretenden Passerfehlers eingestellt ist.

24. Verwendung einer Vorrichtung in einer Mehrfarbenrollenrotationsdruckmaschine, wobei mindestens zwei Druckwerke der Mehrfarbenrollenrotationsdruckmaschine in Druckspalten (03) eine Materialbahn (04) bedruckend angeordnet sind, wobei mindestens bei einem der Druckwerke eine Einrichtung (06) mit mehreren Verformungselementen (26) zum Verformen der Materialbahn (04) senkrecht zur Laufrichtung der Materialbahn (04) Passerfehler reduzierend vorgesehen ist, wobei mindestens jeweils ein Verformungselement (26) auf die beiden Randbereiche der Materialbahn (04) wirkend angeordnet ist und dass mindestens ein drittes, zwischen den beiden äußeren Verformungselementen (26) angeordnetes Verformungselement (26) auf die Materialbahn (04) wirkend angeordnet ist, wobei die beiden äußeren Verformungselemente (26) und das dritte Verformungselement (26) relativ zueinander und senkrecht zur Laufebene der Materialbahn (04) einstellbar sind, wobei wenigstens ein Stellglied (11; 18) zum Einstellen der Lage der Verformungselemente (26) angeordnet ist, **dadurch gekennzeichnet, dass** die Verformungselemente (26) in Abhängigkeit eines in Laufrichtung der Materialbahn (04) auftretenden Registerfehlers eingestellt sind, und dass zusätzlich mindestens eine Einrichtung zur Änderung der Breite der Materialbahn (04) angeordnet ist.

25. Verwendung einer Vorrichtung nach Anspruch 24, **dadurch gekennzeichnet, dass** die Materialbahn (04) die Verformungselemente (26) in einem Umschlingungswinkel (α) zumindest teilweise umschlingt.

26. Verwendung einer Vorrichtung nach Anspruch 23 oder 24, **dadurch gekennzeichnet, dass** wenigstens ein Stellglied (11; 18) zum Einstellen einer Krümmung (h; h') der krümmbaren Walze (06) oder der Lage der Verformungselemente (26) angeordnet ist.

27. Verwendung einer Vorrichtung nach Anspruch 23 oder 26, **dadurch gekennzeichnet, dass** zwei auf jeweils einen Endbereich der Walze (06) wirkende Stellglieder (11; 18) angeordnet sind.

28. Verwendung einer Vorrichtung nach Anspruch 23, **dadurch gekennzeichnet, dass** mindestens ein Ende der Walze (06) und ein anderer Bereich der Walze (06) relativ zueinander verformt sind.

29. Verwendung einer Vorrichtung nach Anspruch 28, **dadurch gekennzeichnet, dass** beide Enden der Walze (06) und ein dazwischen liegender Bereich der Walze (06) relativ zueinander verformt sind.

30. Verwendung einer Vorrichtung nach Anspruch 23 oder 29, **dadurch gekennzeichnet, dass** die Walze (06) eine konvexe oder konkave Form aufweist.

31. Verwendung einer Vorrichtung nach Anspruch 23 oder 29, **dadurch gekennzeichnet, dass** die Walze (06) eine S-förmige Form aufweist.

32. Verwendung einer Vorrichtung nach Anspruch 23 oder 24, **dadurch gekennzeichnet, dass** wenigstens ein ausgangsseitig vom Druckspalt (03) angeordneter Sensor (13; 23) zum Erfassen eines Passerfehlers auf der Materialbahn (04) angeordnet ist.

33. Verwendung einer Vorrichtung nach Anspruch 26 oder 32, **dadurch gekennzeichnet, dass** eine mit dem Sensor (13; 23) verbundenen Auswerteeinheit (12), die mit dem Stellglied (11; 18) verbunden ist, um in Abhängigkeit vom erfassten Passerfehler eine Änderung der Krümmung (h; h') der krümmbaren Walze (06) oder Verformungselemente (26) zu veranlassen, angeordnet ist.

34. Verwendung einer Vorrichtung nach Anspruch 23, **dadurch gekennzeichnet, dass** die krümmbare Walze (06) eine Achse (08) und einen Mantel (09) umfasst, wobei der Mantel (09) um die Achse (08) drehbar ist.

35. Verwendung einer Vorrichtung nach Anspruch 34, **dadurch gekennzeichnet, dass** der Mantel (09) mittig von der Achse (08) und an seinen Enden von einem Gestell (19) abgestützt ist und ein Stellglied (11) einerseits am Gestell (19) abgestützt ist und andererseits an der Achse (08) angreift.

36. Verwendung einer Vorrichtung nach Anspruch 26 oder 34, **dadurch gekennzeichnet, dass** das Stellglied (18) innerhalb der Walze (06) zwischen Achse (08) und Mantel (09) angeordnet ist und einerseits an der Achse (08) und andererseits am Mantel (09) angreift.

37. Verwendung einer Vorrichtung nach Anspruch 23, **dadurch gekennzeichnet, dass** die krümmbare Walze (06) in einem Gestell (19) zweiseitig gelagert ist, wobei ein Ende der Walze (06) unabhängig von dem anderen verstellbar ist.

38. Verwendung einer Vorrichtung nach Anspruch 23 oder 37, **dadurch gekennzeichnet, dass** mindestens ein Exzenter zur Einstellung der Krümmung (h; h') der Walze (06) angeordnet ist.

39. Verwendung einer Vorrichtung nach Anspruch 23, **dadurch gekennzeichnet, dass** die krümmbare Walze (06) auf wenigstens einer Seite in einem Exzenterlager (22) im Gestell (19) gelagert ist.

40. Verwendung einer Vorrichtung nach einem der Ansprüche 23 bis 39, **gekennzeichnet durch** eine bezüglich einer Laufrichtung der Materialbahn (04) vor der krümmbaren Walze (06) angeordnete Umlenkwalze (07), die zur Einstellung einer Umschlingung der krümmbaren Walze (06) **durch** die Materialbahn (04) verschiebbar ist.

41. Verwendung einer Vorrichtung nach Anspruch 23 oder 24, **dadurch gekennzeichnet, dass** wenigstens ein Sensor (13) den Passerfehler in einem mittleren Bereich der Materialbahn (04) erfasst.

42. Verwendung einer Vorrichtung nach einem der Ansprüche 23 oder 24, **dadurch gekennzeichnet, dass** wenigstens ein Sensor (23) den Passerfehler in einem Randbereich der Materialbahn (04) erfasst.

43. Verwendung einer Vorrichtung nach einem der Ansprüche 23 oder 24, **dadurch gekennzeichnet, dass** die Vorrichtung Teil einer Rotationstiefdruckmaschine ist.

44. Verwendung einer Vorrichtung nach Anspruch 23, **dadurch gekennzeichnet, dass** die Walze (06) um mindestens 45° im Umfangsrichtung umschlungen ist.

45. Verwendung einer Vorrichtung nach Anspruch 23, **dadurch gekennzeichnet, dass** die Walze (06) um mindestens 90° in Umfangsrichtung umschlungen ist.

46. Verwendung einer Vorrichtung nach Anspruch 23, **dadurch gekennzeichnet, das** die Walze (06) zwischen 95° und 115° im Umfangsrichtung umschlungen ist.

47. Verwendung einer Vorrichtung nach Anspruch 24, **dadurch gekennzeichnet, dass** die Verformungselemente (26) als zylinderförmige Ballenabschnitte einer Walze (06) ausgeführt sind.

48. Verwendung einer Vorrichtung nach Anspruch 24, **dadurch gekennzeichnet, dass** die Verformungselemente (26) radartig ausgeführt sind.

49. Verwendung einer Vorrichtung nach Anspruch 24, **dadurch gekennzeichnet, dass** die Verformungselemente (26) kontaktlos ausgebildet sind.

50. Verwendung einer Vorrichtung nach Anspruch 24, **dadurch gekennzeichnet, dass** die Verformungselemente (26) druckluftbeaufschlagt sind.

51. Vefahren nach Anspruch 3 oder Verwendung einer Vorrichtung nach Anspruch 23, **dadurch gekennzeichnet, dass** eine Richtung (27) der Krümmung der Walze (06) senkrecht zur Laufebene der Materialbahn (04)am Ort der Krümmung ist.

52. Verwendung einer Vorrichtung nach Anspruch 23, **dadurch gekennzeichnet, dass** zusätzlich mindestens eine Einrichtung zur Änderung der Breite der Materialbahn (04) angeordnet ist.

53. Verwendung einer Vorrichtung nach Anspruch 24 oder 52, **dadurch gekennzeichnet, dass** diese Einrichtung eine Temperaturänderung der Materialbahn (04) bewirkend angeordnet ist.

54. Verwendung einer Vorrichtung nach Anspruch 24 oder 52, **dadurch gekennzeichnet, dass** diese Einrichtung eine Feuchtigkeitsänderung der Materialbahn (04) bewirkend angeordnet ist.

55. Verfahren nach Anspruch 1 oder 3 oder Verwendung der Vorrichtung nach Anspruch 23 oder 24, **dadurch gekennzeichnet, dass** zuerst die Regelung des Passers in Laufrichtung der Materialbahn (04) und anschließend die Regelung des Passers quer zur Laufrichtung der Materialbahn (04) erfolgt.

56. Verfahren nach Anspruch 1 oder 3 oder Verwendung der Vorrichtung nach Anspruch 23, **dadurch gekennzeichnet, dass** zusätzlich eine Ortsveränderung der beiden Enden der Walze (06) um einen gleichen Weg erfolgt.

57. Verfahren nach Anspruch 1 oder 3 oder Verwendung der Vorrichtung nach Anspruch 23, **dadurch gekennzeichnet, dass** zusätzlich ein Ende der Walze (06) relativ zu dem anderen Ende der Walze (06) geschwenkt wird.

## Claims

1. Method for reducing register errors on a web of material (04) moving through a printing nip (03) in a multicolour drum rotary printing press, comprising the steps:
adjustment of a deformation between a region of the web of material (04) present between two lateral edges of the web of material (04) and regions of the web of material (04) present in the vicinity of the lateral edges, relative to one another in a direction perpendicular to the plane of movement of the web of material (04) as a function of a register error occurring in the running direction of the web of material (04), and in that the curvature (h; h') of the deformation is adjusted in such a way that a register error in the middle of the web of material (04) is changed relative to at least one side of the web of material (04) in the running direction of the web of material (04).

2. Method according to Claim 1, **characterized in that** the adjustment of the deformation is effected by adjusting a relative position of at least two deformation elements (26) close to lateral edges and at least one deformation element (26) present in between as a function of a register error occurring in the running direction.

3. Method for reducing register errors on a web of material (04) moving through a printing nip (03) in a multicolour drum rotary printing press, comprising the steps:
adjustment of a curvature (h; h') of a bendable roller (06) around which the web of material (04) is at least partly wrapped with an angle of wrap (α), as a function of a register error occurring in the running direction of the web of material (04).

4. Method according to Claim 3, **characterized in that** the adjustment is effected by means of the roller (06) arranged on the entrance site before the printing nip (03).

5. Method according to Claim 1 or 3, **characterized in that** a register error occurring on the web of material (04) on the exit side after the printing nip (03) is detected.

6. Method according to Claim 3, **characterized in that** the curvature (h; h') of the deformation is adjusted in such a way that a register error in the middle of the web of material (04) is changed relative to at least one side of the web of material (04) in the running direction of the web of material (04).

7. Method according to Claim 1, 2 or 3, **characterized in that** the curvature (h; h') is adjusted in such a way that a register error in the region of at least one side of the web of material (04) is changed relative to a region in the middle of the web of material (04) in the running direction of the web of material (04).

8. Method according to Claim 3, **characterized in that** a displacement of the roller (06) is additionally effected for changing a length of the web running distance.

9. Method according to Claim 3, **characterized in that** pivoting of the roller (06) is additionally effected.

10. Method according to any of the preceding claims, **characterized in that** the register error is detected on the running web of material (04).

11. Method according to any of the preceding claims, **characterized in that** the curvature (h; h') of the roller (06) or deformation is adjusted while the web of material (04) is running.

12. Method according to Claim 6 or 7, **characterized in that** the register error is changed relative to both sides of the web of material (04).

13. Method according to Claim 3, **characterized in that** curvature (h; h') of the roller (06) is effected in a convex or concave manner.

14. Method according to Claim 3, **characterized in that** curvature (h; h') of the roller (06) is effected in an S-shaped manner.

15. Method according to any of the preceding claims, **characterized in that** the register error is detected in a middle region of the web of material (04).

16. Method according to any of the preceding claims, **characterized in that** the register error is detected in an edge region of the web of material (04).

17. Method according to any of the preceding claims, **characterized in that** a mark is printed on the web of material (04) on which the register error is detected.

18. Method according to Claim 1, **characterized in that** the deformation is effected by means of contact elements.

19. Method according to Claim 1, **characterized in that** the deformation is effected by means of compressed air.

20. Method according to Claim 19, **characterized in that** the deformation is adjusted by an amount of air and/or air pressure acting on the web of material (04).

21. Method according to Claim 19, **characterized in that** the deformation is adjusted by a change of distance of an air outlet opening relative to the web of material (04).

22. Method according to Claim 3, **characterized in that** the roller (06) is deformed in a direction which is in a range of +/-25°, in particular of +/-10°, to an angle bisector of the angle of wrap (α).

23. Use of a device in a multicolour drum rotary printing press, at least two printing units of the multicolour drum rotary printing press being arranged in printing nips (03) so as to print on a web of material (04), a bendable roller (06) which is arranged on the entry side of one of the printing units and around which the web of material (04) wraps at least partly with an angle of wrap (α) during operation of the printing unit being arranged so as to reduce register errors, at least one actuator (11; 18) being arranged for adjusting a curvature (h; h') of the bendable roller (06), **characterized in that** the curvature of the roller (06) is adjusted as a function of a register error occurring in the running direction of the web of material (04).

24. Use of a device in a multicolour drum rotary printing press, at least two printing units of the multicolour drum rotary printing press being arranged in printing nips (03) so as to print on a web of material (04), a device (06) comprising a plurality of deformation elements (26) for deforming the web of material (04) being provided at least at one of the printing units, perpendicular to the running direction of the web of material (04), so as to reduce register errors, at least one deformation element (26) in each case being arranged so as to act on the two edge regions of the web of material (04), and at least one third deformation element (26) arranged between the two outer deformation elements (26) being arranged so as to act on the web of material (04), the two outer deformation elements (26) and the third deformation element (26) being adjustable relative to one another and perpendicular to the plane of movement of the web of material (04), at least one actuator (11; 18) being arranged for adjusting the position of the deformation elements (26), **characterized in that** the deformation elements (26) are adjusted as a function of a register error occurring in the running direction of the web of material (04), and **in that** at least one device is additionally arranged for changing the width of the web of material (04).

25. Use of a device according to Claim 24, **characterized in that** the web of material (04) wraps at least partly around the deformation elements (26) with an angle of wrap (α).

26. Use of a device according to Claim 23 or 24, **characterized in that** at least one actuator (11; 18) is arranged for adjusting a curvature (h; h') of the bendable roller (06) or the position of the deformation elements (26).

27. Use of a device according to Claim 23 or 26, **characterized in that** two actuators (11; 18) acting on one end region each of the roller (06) are arranged.

28. Use of a device according to Claim 23, **characterized in that** at least one end of the roller (06) and another region of the roller (06) are deformed relative to one another.

29. Use of a device according to Claim 28, **characterized in that** both ends of the roller (06) and a region of the roller (06) which is located in between are deformed relative to one another.

30. Use of a device according to Claim 23 or 29, **characterized in that** the roller (06) has a convex or concave shape.

31. Use of a device according to Claim 23 or 29, **characterized in that** the roller (06) has an S shape.

32. Use of a device according to Claim 23 or 24, **characterized in that** at least one sensor (13; 23) arranged on the exit side of the printing nip (03) is arranged for detecting a register error on the web of material (04).

33. Use of a device according to Claim 26 or 32, **characterized in that** an evaluation unit (12) which is connected to the sensor (13; 23) and which is connected to the actuator (11; 18), for initiating a change in the curvature (h; h') of the bendable roller (06) or deformation elements (26) as a function of the detected register error, is arranged.

34. Use of a device according to Claim 23, **characterized in that** the bendable roller (06) comprises an axle (08) and a lateral surface (09), the lateral surface (09) being rotatable about the axle (08).

35. Use of a device according to Claim 34, **characterized in that** the lateral surface (09) is supported centrally by the axle (08) and at its ends by a frame (19), and an actuator (11) is supported, on the one hand on the frame (19) and, on the other hand, engages the axle (08).

36. Use of a device according to Claim 26 or 34, **characterized in that** the actuator (18) is arranged within the roller (06), between axle (08) and lateral surface (09), and engages the axle (08) on the one hand and the lateral surface (09) on the other hand.

37. Use of a device according to Claim 23, **characterized in that** the bendable roller (06) is mounted at two ends in a frame (19), one end of the roller (06) being adjustable independently of the other.

38. Use of a device according to Claim 23 or 37, **characterized in that** at least one cam is arranged for adjusting the curvature (h; h') of the roller (06).

39. Use of a device according to Claim 23, **characterized in that** the bendable roller (06) is mounted, on at least one side, in an eccentric bearing (22) in the frame (19).

40. Use of a device according to any of Claims 23 to 39, **characterized by** a deflection roller (07) which is arranged before the bendable roller (06), relative to a running direction of the web of material (04), and is displaceable for adjusting the wrapping of the web of material (04) around the bendable roller (06).

41. Use of a device according to Claim 23 or 24, **characterized in that** at least one sensor (13) detects the register error in a middle region of the web of material (04).

42. Use of a device according to either of Claims 23 or 24, **characterized in that** at least one sensor (23) detects the register error in an edge region of the web of material (04).

43. Use of a device according to either of Claims 23 or 24, **characterized in that** the device is part of a rotary gravure press.

44. Use of a device according to Claim 23, **characterized in that** the angle of wrap around the roller (06) is at least 45° in the circumferential direction.

45. Use of a device according to Claim 23, **characterized in that** the angle of wrap around the roller (06) is at least 90° in the circumferential direction.

46. Use of a device according to Claim 23, **characterized in that** the angle of wrap around the roller (06) is between 95° and 115° in the circumferential direction.

47. Use of a device according to Claim 24, **characterized in that** the deformation elements (26) are in the form of cylindrical body sections of a roller (06).

48. Use of a device according to Claim 24, **characterized in that** the deformation elements (26) have a wheel-like design.

49. Use of a device according to claim 24, **characterized in that** the deformation elements (26) are formed so as to be contact-free.

50. Use of a device according to Claim 24, **characterized in that** the deformation elements (26) are fed with compressed air.

51. Method according to Claim 3 or use of a device according to Claim 23, **characterized in that** a direction (27) of curvature of the roller (06) is perpendicular to the plane of movement of the web of material (04) at the location of the curvature.

52. Use of a device according to Claim 23, **characterized in that** at least one device for changing the width of the web of material (04) is additionally arranged.

53. Use of a device according to Claim 24 or 52, **characterized in that** this device is arranged so as to produce a temperature change in the web of material (04).

54. Use of a device according to Claim 24 or 52, **characterized in that** this device is arranged so as to produce a change in the moisture content of the web of material (04).

55. Method according to Claim 1 or 3 or use of the device according to Claim 23 or 24, **characterized in that** first the register in the running direction of the web of material (04) is regulated and then the register transverse to the running direction of the web of material (04) is regulated.

56. Method according to Claim 1 or 3 or use of the device according to Claim 23, **characterized in that** a change of position of the two ends of the roller (06) by an equal distance is additionally effected.

57. Method according to Claim 1 or 3 or use of the device according to Claim 23, **characterized in that** in addition one end of the roller (06) is pivoted relative to the other end of the roller (06).

## Revendications

1. Procédé pour réduire des erreurs de repérage sur une bande de matière (04) passant dans une ligne de contact (03) dans une machine à imprimer rotative à bobines de plusieurs couleurs, comprenant les étapes ci-après : réglage d'une déformation entre une zone de la bande de matière (04) située entre les deux bords latéraux de la bande de matière (04), et des zones, situées à proximité des bords latéraux, de la bande de matière (04), les unes par rapport aux autres en direction perpendiculaire à un plan de défilement de la bande de matière (04), en fonction d'une erreur de repérage survenant dans la direction de défilement de la bande de matière (04), et en ce que la courbure (h ; h') de la déformation est réglée de manière qu'une erreur de repérage survenant au centre de la bande de matière (04) rapport à au moins un côté de la bande de matière (04) soit modifiée dans la direction de défilement de la bande de matière (04).

2. Procédé selon la revendication 1, **caractérisé en ce que** le réglage de la déformation s'effectue au moyen du réglage d'une position relative d'au moins deux éléments de déformation (26) proche des bords latéraux et d'au moins un élément de déformation (26) situé en position intermédiaire, en fonction d'une erreur de repérage survenant dans la direction de défilement.

3. Procédé pour réduire des erreurs de repérage sur une bande de matière (04) passant dans une ligne de contact (03) dans une machine à imprimer rotative à bobines de plusieurs couleurs, comprenant les étapes ci-après : réglage d'une courbure (h ; h') d'un rouleau (06) susceptible d'être incurvé et enlacé au moins partiellement par la bande de matière (04) selon un angle d'enlacement (α), en fonction d'une erreur de repérage survenant dans la direction de défilement de la bande de matière (04).

4. Procédé selon la revendication 3, **caractérisé en ce que** le réglage s'effectue avec le rouleau (06) disposé côté entrée, en amont de la ligne de contact (03).

5. Procédé selon la revendication 1 ou 3, **caractérisé en ce qu'**une erreur de repérage, survenant côté sortie, en aval de la ligne de contact (03) sur la bande de matière (04), est détectée.

6. Procédé selon la revendication 3, **caractérisé en ce que** la courbure (h ; h') de la déformation est réglée de manière qu'une erreur de repérage survenant au centre de la bande de matière (04) soit modifiée par rapport à au moins un côté de la bande de matière (04) dans la direction de défilement de la bande de matière (04).

7. Procédé selon la revendication 1, 2 ou 3, **caractérisé en ce que** la courbure (h ; h') est réglée de manière qu'une erreur de repérage survenant dans la zone d'au moins un côté la bande de matière (04) soit modifiée par rapport à une zone située au centre de la bande de matière (04) dans la direction de défilement de la bande de matière (04).

8. Procédé selon la revendication 3, **caractérisé en ce qu'**en plus est effectué un déplacement du rouleau (06), pour modifier une longueur de la distance de défilement de la bande.

9. Procédé selon la revendication 3, **caractérisé en ce qu'**en plus est effectué un pivotement du rouleau (06).

10. Procédé selon l'une des revendications précédentes, **caractérisé en ce que** l'erreur de repérage est détectée sur la bande de matière (04) en défilement.

11. Procédé selon l'une des revendications précédentes, **caractérisé en ce que** la courbure (h ; h') du rouleau (06) ou la déformation est réglée pendant que la bande de matière (04) est en défilement.

12. Procédé selon la revendication 6 ou 7, **caractérisé en ce que** l'erreur de repérage est modifiée par rapport aux deux côtés de la bande de matière (04).

13. Procédé selon la revendication 3, **caractérisé en ce que** la courbure (h ; h') du rouleau (06) est de nature convexe ou concave.

14. Procédé selon la revendication 3, **caractérisé en ce que** la courbure (h ; h') du rouleau (06) est en forme de S.

15. Procédé selon l'une des revendications précédentes, **caractérisé en ce que** l'erreur de repérage est détectée dans une zone médiane de la bande de matière (04).

16. Procédé selon l'une des revendications précédentes, **caractérisé en ce que** l'erreur de repérage est détectée dans une zone de bordure de la bande de matière (04).

17. Procédé selon l'une des revendications précédentes, **caractérisé en ce que** sur la bande de matière (04) est imprimé un marquage auquel l'erreur de repérage est détectée.

18. Procédé selon la revendication 1, **caractérisé en ce que** la déformation est effectuée à l'aide d'éléments de contact.

19. Procédé selon la revendication 1, **caractérisé en ce que** la déformation est effectuée à l'aide d'air comprimé.

20. Procédé selon la revendication 19, **caractérisé en ce que** la déformation est réglée par une quantité d'air et/ou une pression d'air agissant sur la bande de matière (04).

21. Procédé selon la revendication 19, **caractérisé en ce que** la déformation est réglée par une modification d'espacement d'une ouverture de sortie d'air par rapport à la bande de matière (04).

22. Procédé selon la revendication 3, **caractérisé en ce que** le rouleau (06) est déformé dans une direction située dans une fourchette de +/- 25°, en particulier de +/- 10°, par rapport à une bissectrice de l'angle d'enlacement (α).

23. Utilisation d'un dispositif dans une machine à imprimer rotative à bobines de plusieurs couleurs, où au moins deux groupes d'impression de la machine à imprimer rotative à bobines de plusieurs couleurs sont disposés en imprimant une bande de matière (04) dans des lignes de contact (03), où un rouleau (06) susceptible d'être incurvé, disposé côté entrée de l'un des groupes d'impression et enlacé au moins partiellement par la bande de matière (04) selon un angle d'enlacement (α), lorsque le groupe d'impression est en fonctionnement, est disposé dans un but de réduction des erreurs de repérage, au moins un organe de réglage (11 ; 18) étant disposé pour régler une courbure (h ; h') du rouleau (06) susceptible d'être incurvé, **caractérisée en ce que** la courbure du rouleau (06) est réglée en fonction d'une erreur de repérage survenant dans la direction de défilement de la bande de matière (04).

24. Utilisation d'un dispositif dans une machine à imprimer rotative à bobines de plusieurs couleurs, où au moins deux groupes d'impression de la machine à imprimer rotative à bobines de plusieurs couleurs sont disposés en imprimant une bande de matière (04) dans des lignes de contact (03), où au moins pour l'un des groupes d'impression, un dispositif (06), équipé de plusieurs éléments de déformation (26) pour déformer la bande de matière (04) perpendiculairement à la direction de défilement de la bande de matière (04), est prévu dans le but de réduire les erreurs de repérage, au moins chaque fois un élément de déformation (26) étant disposé en agissant sur les deux zones de bordure de la bande de matière (04), et en ce qu'au moins un troisième élément de déformation (26), disposé entre les deux éléments de déformation (26) extérieurs, est disposé en agissant sur la bande de matière (04), les deux éléments de déformation (26) extérieurs et le troisième élément de déformation (26) étant réglables les uns par rapport aux autres et perpendiculairement au plan de défilement de la bande de matière (04), au moins un organe de réglage (11 ; 18) étant disposé pour régler la position des éléments de déformation (26), **caractérisée en ce que** les éléments de déformation (26) sont réglés en fonction d'une erreur de repérage survenant dans la direction de défilement de la bande de matière (04) et **en ce que**, en plus, au moins un dispositif est disposé, pour modifier la largeur de la bande de matière (04).

25. Utilisation d'un dispositif selon la revendication 24, **caractérisée en ce que** la bande de matière (04) enlace au moins partiellement les éléments de déformation (26) selon un angle d'enlacement (α).

26. Utilisation d'un dispositif selon la revendication 23 ou 24, **caractérisée en ce qu'**au moins un organe de réglage (11 ; 18) est disposé pour régler une courbure (h ; h') du rouleau (06) susceptible d'être incurvé, ou la position des éléments de déformation (26).

27. Utilisation d'un dispositif selon la revendication 23 ou 26, **caractérisée en ce que** deux organes de réglage (11 ; 18), agissant chacun sur une zone d'extrémité du rouleau (06), sont disposés.

28. Utilisation d'un dispositif selon la revendication 23, **caractérisée en ce qu'**au moins une extrémité du rouleau (6) et une autre zone du rouleau (06) sont déformées les unes par rapport aux autres.

29. Utilisation d'un dispositif selon la revendication 28, **caractérisée en ce que** les deux extrémités du rouleau (26) et une zone, située entre elles, du rouleau (06) sont déformées les unes par rapport aux autres.

30. Utilisation d'un dispositif selon la revendication 23 ou 29, **caractérisée en ce que** le rouleau (06) présente une forme convexe ou concave.

31. Utilisation d'un dispositif selon la revendication 23 ou 29, **caractérisée en ce que** le rouleau (06) présente une forme en S.

32. Utilisation d'un dispositif selon la revendication 23 ou 24, **caractérisée en ce qu'**au moins un capteur (13 ; 23), disposé côté sortie de la ligne de contact (03), est disposé pour détecter une erreur de repérage sur la bande de matière (04).

33. Utilisation d'un dispositif selon la revendication 26 ou 32, **caractérisée en ce qu'**une unité d'évaluation (12), reliée au capteur (13 ; 23) et reliée à l'organe de réglage (1 ; 18), est disposé pour provoquer une modification de la courbure (h ; h') du rouleau (06) susceptible d'être incurvé ou des éléments de déformation (26), en fonction d'une erreur de repérage détectée.

34. Utilisation d'un dispositif selon la revendication 23, **caractérisée en ce que** le rouleau (06) susceptible d'être incurvé présente un axe (08) et comprend une enveloppe (09), l'enveloppe (09) étant susceptible de tourner autour de l'axe (08).

35. Utilisation d'un dispositif selon la revendication 34, **caractérisée en ce que** l'enveloppe (09) est soutenue centralement par l'axe (08) et, à ses extrémités, par un bâti (19), et un organe de réglage (11), d'une part, est soutenu sur le bâti (19) et, d'autre part, agit sur l'axe (08).

36. Utilisation d'un dispositif selon la revendication 26 ou 34, **caractérisée en ce que** l'organe de réglage (18) est disposé à l'intérieur du rouleau (06), entre l'axe (08) et l'enveloppe (09), et agit, d'une part, sur l'axe (08) et, d'autre part, sur l'enveloppe (09).

37. Utilisation d'un dispositif selon la revendication 23, **caractérisée en ce que** le rouleau (06) susceptible d'être incurvé est monté en palier, des deux côtés, dans un bâti (19), une extrémité du rouleau (06) étant réglable indépendamment de l'autre.

38. Utilisation d'un dispositif selon la revendication 23 ou 37, **caractérisée en ce qu'**au moins un excentrique est disposé pour régler la courbure (h ; h') du rouleau (06).

39. Utilisation d'un dispositif selon la revendication 23, **caractérisée en ce que** le rouleau (06) susceptible d'être incurvé est monté en palier, sur au moins un côté, dans un palier excentrique (22), dans le bâti (19).

40. Utilisation d'un dispositif selon l'une des revendications 23 à 39, **caractérisée par** un rouleau de renvoi (07), disposé avant le rouleau (06) susceptible d'être incurvé, en se référant à une direction de défilement de la bande de matière (04), déplaçable pour régler un enlacement du rouleau (06) susceptible d'être incurvé par la bande de matière (04).

41. Utilisation d'un dispositif selon la revendication 23 ou 24, **caractérisée en ce qu'**au moins un capteur (13) détecte l'erreur de repérage dans une zone médiane de la bande de matière (04).

42. Utilisation d'un dispositif selon l'une des revendications 23 ou 24, **caractérisée en ce qu'**au moins un capteur (23) détecte l'erreur de repérage dans une zone de bordure de la bande de matière (04).

43. Utilisation d'un dispositif selon l'une des revendications 23 ou 24, **caractérisée en ce que** le dispositif fait partie d'une machine à imprimer rotative à impression en héliogravure.

44. Utilisation d'un dispositif selon la revendication 23, **caractérisée en ce que** le rouleau (06) est enlacé d'au moins 45° en direction périphérique.

45. Utilisation d'un dispositif selon la revendication 23, **caractérisée en ce que** le rouleau (06) est enlacé d'au moins 90° en direction périphérique.

46. Utilisation d'un dispositif selon la revendication 23, **caractérisée en ce que** le rouleau (06) est enlacé d'un angle compris entre 95° et 115° en direction périphérique.

47. Utilisation d'un dispositif selon la revendication 24, **caractérisée en ce que** les éléments de déformation (26) sont réalisés sous forme de tronçons de corps, à forme cylindrique, d'un rouleau (06).

48. Utilisation d'un dispositif selon la revendication 24, **caractérisée en ce que** les éléments de déformation (26) sont configurés en roue.

49. Utilisation d'un dispositif selon la revendication 24, **caractérisée en ce que** les éléments de déformation (26) sont réalisés sans contact.

50. Utilisation d'un dispositif selon la revendication 24, **caractérisée en ce que** les éléments de déformation (26) sont sollicités par de l'air comprimé.

51. Procédé selon la revendication 3 ou utilisation d'un dispositif selon la revendication 23, **caractérisé(e) en ce qu**'une direction (27) de la courbure du rouleau (06) est perpendiculaire au plan de défilement de la bande de matière (04) à l'emplacement de la courbure.

52. Utilisation d'un dispositif selon la revendication 23, **caractérisée en ce que**, en plus, au moins un dispositif est disposé pour modifier la largeur de la bande de matière (04).

53. Utilisation d'un dispositif selon la revendication 24 ou 52, **caractérisée en ce que** ce dispositif est disposé en provoquant une modification de température de la bande de matière (04).

54. Utilisation d'un dispositif selon la revendication 24 ou 52, **caractérisée en ce que** ce dispositif est disposé en provoquant une modification d'humidité de la bande de matière (04).

55. Procédé selon la revendication 1 ou 3 ou utilisation d'un dispositif selon la revendication 23 ou 24, **caractérisé**(e) en ce, d'abord, est effectuée la régulation du repérage dans la direction de défilement de la bande de matière (04) et, ensuite, est effectuée la régulation du repérage transversalement à la direction de défilement de la bande de matière (04).

56. Procédé selon la revendication 1 ou 3 ou utilisation d'un dispositif selon la revendication 23, **caractérisé(e) en ce que**, en plus, une modification de position, de distance identique, des deux extrémités du rouleau (06) est effectuée.

57. Procédé selon la revendication 1 ou 3 ou utilisation d'un dispositif selon la revendication 23, **caractérisé(e) en ce, qu**'en plus, une extrémité du rouleau (06) est pivotée par rapport à l'autre extrémité du rouleau (06).
